# EUROPÄISCHE PATENTSCHRIFT

(11) **EP 2 250 457 B1**
(45) Veröffentlichungstag und Bekanntmachung des Hinweises auf die Patenterteilung: **26.12.2012**
(21) Anmeldenummer: 09720512.4
(22) Anmeldetag: 29.01.2009
(51) Int. Cl.: F28F 3/08, F28F 21/08, F28F 19/06

(54) **PLATTENWÄRMETAUSCHER, WÄRMETAUSCHERPLATTE UND VERFAHREN ZU DEREN HERSTELLUNG**
PLATE-TYPE HEAT EXCHANGER, HEAT EXCHANGER PLATE AND METHOD FOR PRODUCING THE SAME
ECHANGEUR THERMIQUE À PLAQUE, PLAQUE D ÉCHANGEUR THERMIQUE ET LEUR PROCÉDÉ DE FABRICATION

(30) Priorität: 10.03.2008 DE 102008013358
(43) Veröffentlichungstag der Anmeldung: 17.11.2010
(73) Patentinhaber: Api Schmidt-Bretten Gmbh&co. Kg, 75015 Bretten (DE)
(72) Erfinder: Schenker, Friedrich, 74363 Güglingen (DE); Wagner, Volker, 75417 Mühlacker (DE)
(74) Vertreter: Lemcke, Brommer & Partner
(86) Internationale Anmeldenummer: PCT/EP2009/000568
(87) Internationale Veröffentlichungsnummer: WO 2009/112128

(56) Entgegenhaltungen:
- EP-A- 0 671 240
- FR-A- 2 544 060
- GB-A- 2 085 144

## Beschreibung

Die vorliegende Erfindung betrifft eine Wärmetauscherplatte nach dem Oberbegriff des Patentanspruchs 1 für einen Plattenwärmetauscher mit in der Plattenebene nebeneinander angeordneten Durchflussöffnungen für fluide Medien, die aus einem ersten Werkstoff, insbesondere Stahl oder Edelstahl, hergestellt ist. So eine Wärmetauscherplatte ist aus GB 20 85 144 A bekannt.

Weiterhin betrifft die vorliegende Erfindung einen Plattenwärmetauscher nach dem Oberbegriff des Patentanspruchs 8 für fluide Medien mit wenigstens einem Einlass und wenigstens einem Auslass für ein erstes, insbesondere wenig aggressives Medium, mit wenigstens einem Einlass und wenigstens einem Auslass für ein zweites, aggressiveres Medium und mit einer Anzahl von Wärmetauscherplatten, die in fluidtechnischer Wirkverbindung mit den Einlässen und Auslässen in dem Plattenwärmetauscher angeordnet sind.

Schließlich betrifft die vorliegende Erfindung ein Verfahren zur Herstellung einer erfindungsgemäßen Wärmetauscherplatte.

Plattenwärmetauscher der eingangs genannten Art sind beispielsweise aus der EP 0 252 275 A2 bekannt und in der beigefügten Figur 1 exemplarisch dargestellt.

Figur 1 zeigt in Explosionsdarstellung einen bekannten Wärmetauscher, bei dem zwischen Endplatten 1, 2 ein Paket von im Wesentlichen rechteckigen, untereinander gleichen und abwechselnd gegeneinander um 180° gedrehten Wärmetauscherplatten 3 eingespannt ist. In den Eckbereichen der Platten 3 sind über Durchbrechungen Durchflussöffnungen 4-7 gebildet, die bei zusammengespannten Plattenpaketen, wie dies bei Bezugszeichen 8 dargestellt ist, Kanäle 9-12 ergeben, über die zwei fluide Medien zum gegenseitigen Wärmeaustausch den zwischen den Platten 3 gebildeten Räumen abwechselnd zugeführt werden.

Die Durchflussöffnungen 4 - 7 können alternativ oder zusätzlich auch in anderen Plattenbereichen, insbesondere den Plattenlängsseiten angeordnet sein.

Die zwischen den Platten 3 bestehenden Räume für die fluiden Medien sind nach außen und abwechselnd gegenüber den Kanälen des einen Mediums bzw. des anderen Mediums jeweils durch Dichtungen 13 abgeschlossen, so dass jeweils der eine Plattenzwischenraum von dem einen Medium, der folgende Plattenzwischenraum von dem anderen Medium durchströmt wird.

Die vier an der Endplatte 2 außen angebrachten Stutzen 14 dienen dem Anschluss für die Zu- und Ableitung der beiden Medien. Außerdem sind die Wärmetauscherplatten 3 zwischen den Endplatten 1 und 2 durch in Ausnehmungen der Platten 3 eingreifende Stangen geführt, von denen in Figur 1 lediglich die untere Stange 15 explizit dargestellt ist. Alternativ können die Anschlüsse auch an der anderen Endplatte 1 angeordnet sein.

Die obige Funktionsbeschreibung gilt auch für die vorliegende Erfindung.

In der praktischen Anwendung derartiger Plattenwärmetauscher bzw. Wärmetauscherplatten kommt es mitunter vor, dass das eine der wärmetauschenden Medien bezüglich des Plattenmaterials eine besonders aggressive, insbesondere korrodierende Wirkung entfaltet. In diesem Fall müssen die Wärmetauscherplatten aus einem korrosionsbeständigeren Werkstoff herausgestellt werden, der den aggressiven Eigenschaften des Mediums widersteht. Dies ist jedoch mit erheblichen Mehrkosten verbunden.

Die DE 83 10 039 U1 offenbart in diesem Zusammenhang, auf wenigstens einer Seite einer Wärmetauscherplatte vollflächig eine höherwertige Deckschicht aufzubringen. Hierdurch werden die genannten Mehrkosten nur zum Teil vermieden.

Der Erfindung liegt die Aufgabe zugrunde, Wärmetauscherplatten der eingangs genannten Art dahingehend weiterzuentwickeln, dass sie auch für sehr aggressive Medien geeignet sind, ohne dass sich die vorstehend genannten Kostennachteile ergeben. Zugleich soll ein Verfahren zur Herstellung entsprechender Wärmetauscherplatten angegeben werden.

Die Erfindung löst die Aufgabe hinsichtlich der Wärmetauscherplatte mit den Merkmalen des Patentanspruchs 1, hinsichtlich des Wärmetauscher mit den Merkmalen des Anspruchs 8 und hinsichtlich des Herstellungsverfahrens mit den Merkmalen des Patentanspruchs 9.

Bevorzugte Weiterbildungen der vorliegenden Erfindung sind Gegenstand von Unteransprüchen, deren Wortlaut hiermit durch ausdrückliche Bezugnahme in die Beschreibung aufgenommen wird, um unnötige Textwiederholungen zu vermeiden.

Weiterhin schafft die vorliegende Erfindung ein Verfahren zur Herstellung einer Wärmetauscherplatte für einen Plattenwärmetauscher mit in der Plattenebene nebeneinander angeordneten Durchflussöffnungen für fluide Medien, wobei zunächst ein Rohblech die Wärmetauscherplatte in einem ersten Werkstoff, wie Stahl, insbesondere Edelstahl, ausgebildet wird, und dann das Rohblech an seinen mit den Medien in Kontakt tretenden Oberflächen zumindest in Teilbereichen mit einem zweiten, insbesondere hochwertigeren Werkstoff belegt wird. Anschließend erfolgt dann das Umformen zu der fertigen Wärmetauscherplatte.

Auf diese Weise ist es erfindungsgemäß möglich, die geschaffene Wärmetauscherplatte in den genannten Teilbereichen durch die Belegung mit dem zweiten Werkstoff in ihrer Widerstandskraft gezielt zu beeinflussen, insbesondere ihre Korrosionsbeständigkeit gegenüber aggressiven Medien zu erhöhen, ohne dass dazu die gesamte Platte in dem höherwertigen, teureren Werkstoff ausgebildet sein müsste.

Bevorzugte Weiterbildungen der erfindungsgemäßen Wärmetauscherplatte sehen vor, dass der zweite Werkstoff höherwertig, d. h. insbesondere korrosionsbeständiger als der erste Werkstoff ist, wobei es sich bei dem zweiten Werkstoff vorzugsweise um hochlegierte Edelstähle, Titan, Tantal oder dergleichen handelt. Eine mögliche Werkstoffkombination für die erfindungsgemäße Wärmetauscherplatte sieht also vor, dass diese grundsätzlich aus dem üblichen Werkstoff, wie Stahl oder Edelstahl, ausgebildet und darauf aufsetzend zumindest in Teilbereichen mit einem höherwertigen Werkstoff, belegt ist.

Vorzugsweise ist der zweite Werkstoff in den genannten Teilbereichen auf den ersten Werkstoff durch Alitieren, Eloxieren, Sherardisieren, Inchromieren, Phosphatieren, Emaillieren, Plattieren, Spritzverfahren, Schmelztauchen, galvanisch, insbesondere jedoch durch Löten, Hartlöten oder Schweißen aufgebracht.

Im Allgemeinen wird die Wärmetauscherplatte in einem großflächigen, der Wärmeübertragung dienenden Bereich und den damit in Fließverbindung stehenden Anschlussbereichen von dem einen Medium beaufschlagt, wogegen sie in zwei oder mehreren angrenzenden Anschlussbereichen, die der Durchleitung des anderen Mediums dienen, von diesem anderen Medium beaufschlagt wird. An der Plattenrückseite liegen die Verhältnisse dann umgekehrt. Die von unterschiedlichen Medien beaufschlagten Bereiche sind dabei jeweils durch Dichtungen voneinander getrennt. Je nachdem, auf welcher Plattenseite das aggressive Medium strömt, ist die Platte entweder nur in den beiden relativ kleinen Anschlussbereichen für das aggressive Medium mit dem korrosionsbeständigeren Material belegt oder zusätzlich auch in dem daran angeschlossenen wärmetauschenden Bereich.

Die Hauptersparnis ergibt sich auf derjenigen Plattenseite, die von dem weniger aggressiven Medium beaufschlagt wird, denn dort brauchen lediglich die relativ kleinen Anschlussbereiche für die Durchleitung des aggressiven Mediums mit dem korrosionsbeständigeren Werkstoff belegt zu werden.

Es liegt dabei im Rahmen der Erfindung, die Platte an der Seite, wo sie großflächig von dem aggressiven Medium beaufschlagt wird, durchgehend aus dem höherwertigen Werkstoff herzustellen. Es ist aber besonders vorteilhaft, die beiden Anschlussbereiche für die Durchleitung des weniger aggressiven Mediums auszusparen und mit dem kostengünstigeren, weniger korrosionsbeständigen Werkstoff zu belegen.

Die Wandstärke der höherwertigen Werkstoff-Belegung wie auch der weniger hochwertigen Werkstoff-Belegung sollte aus Kostengründen vorzugsweise jeweils gleich sein, damit an den in Umfangsrichtung umlaufenden Randdichtungen der Platten kein Materialversatz mit zusätzlichem Aufwand überbrückt werden muss.

Meist sind die von unterschiedlichen Medien beaufschlagten Bereiche der Platte durch zwei Dichtungen voneinander getrennt. Dann empfiehlt es sich, die Übergänge zwischen benachbarten, unterschiedlich korrosionsbeständigen Werkstoff-Belegungen in den nicht strömungsbeaufschlagten Bereichen zwischen den beiden genannten Dichtungen verlaufen zu lassen.

Zusammenfassend lässt sich also festhalten, dass eine erfindungsgemäße Wärmetauscherplatte vorteilhafterweise nur in solchen Teilbereichen auf ihrer Vorder- und/oder Rückseite mit dem zweiten, insbesondere höherwertigen Werkstoff belegt ist, wo dies aufgrund eines gegebenen Medienkontakts tatsächlich erforderlich ist, um so die angestrebten Kostenvorteile zu erzielen.

Aufgrund der unterschiedlichen Ausgestaltungen von Vorder- und Rückseite ist es in konsequenter Weiterbildung der vorliegenden Erfindung erforderlich, zwei unterschiedliche Arten von Wärmetauscherplatten vorzusehen, die jeweils abwechselnd in dem gattungsgemäßen Plattenwärmetauscher einsetzbar sind. Dabei ergibt sich die eine Plattengestaltung insbesondere gerade durch Spiegelung der jeweils anderen an der Plattenmittellängsachse.

Weitere Merkmale und Vorteile der vorliegenden Erfindung ergeben sich aus der nachfolgenden Beschreibung von Ausführungsbeispielen und aus der Zeichnung. Es zeigt:
- Figur 1: eine perspektivische Explosionsdarstellung eines bekannten Plattenwärmetauschers;
- Figur 2: eine schematische Vorderansicht einer erfindungsgemäßen Wärmetauscherplattefür einen großflächigen Kontakt mit einem aggressivenMedium;
- Figur 3: eine schematische Vorderansicht einer erfindungsgemäßen Wärmetauscherplattefür einen großflächigen Kontakt mit einem wenigeraggressiven Medium;
- Figur 4: in schematischer Darstellung die Oberseite eines Rohblechs zur Herstellung der erfindungsgemäßen Wärmetauscherplatte in Figur 2;
- Figur 4a: eine Schnittansicht entlang der Linie A-A in Figur 4;
- Figur 4b: eine Schnittansicht entlang der Linie B-B in Figur 4;
- Figur 5: die Rohblechoberseite für die erfindungsgemäße Wärmetauscherplattein Figur 3;
- Figur 5a: eine Schnittansicht entlang der Linie C-C in Figur 6a;
- Figur 5b: eine Schnittansicht entlang der Linie D-D in Figur 6a; und

Ein Plattenwärmetauscher der in Figur 1 gezeigten und weiter oben erläuterten Art ist dem Fachmann als solcher bekannt. Die vorliegende Erfindung befasst sich davon ausgehend speziell mit der Problematik, die auftritt, wenn es sich bei einem der Medien, die dem Plattenwärmetauscher zugeführt werden, um ein relativ aggressives Medium handelt, welches in der Lage ist, den Werkstoff der Wärmetauscherplatten 3 anzugreifen, insbesondere durch Korrosion. In diesem Zusammenhang sieht die vorliegende Erfindung vor, die Wärmetauscherplatten 3 lokal aus einem korrosionsbeständigeren Werkstoff herzustellen.

In den Figuren sind die unterschiedlichen Werkstoffarten durch unterschiedliche Schraffuren dargestellt. Dabei bezeichnet eine uniform aus durchgezogenen Linien bestehende Schraffur einen (relativ) niederwertigen Werkstoff, und eine Schraffur aus durchgezogenen und gestrichelten Linien bezeichnet einen relativ hochwertigen, korrosionsbeständigeren Werkstoff. Im Zuge der vorliegenden Erfindung handelt es sich bei dem hochwertigen Werkstoff vorteilhafterweise um Tantal (Ta) und bei dem niederwertigen Werkstoff um Edelstahl, ohne dass die vorliegende Erfindung jedoch auf derartige Werkstoffkombinationen beschränkt wäre.

Figur 2 zeigt schematisch eine Wärmetauscherplatte 3a mit ihrer für ein aggressives oder korrosives Medium bestimmten Vorderseite; das heißt, dass diese Seite einem Plattenzwischenraum zugewandt ist, der mit dem aggressiven Medium beschickt wird. Dazu könnte sie erfindungsgemäß an ihrer Vorderseite über ihre gesamte Oberfläche mit dem höherwertigen Werkstoff belegt sein. Da nun aber der effektiv von dem aggressiven Medium beaufschlagte Plattenbereich durch die übliche Dichtung 13a, die den wärmeaustauschenden Bereich definiert, begrenzt wird, können die mit dem aggressiven Medium nicht in Kontakt kommenden Bereiche der Platten-Vorderseite aus dem herkömmlichen Grundmaterial bestehen oder damit belegt sein. Diese Bereiche könnten unmittelbar an der Dichtung 13a beginnen, etwa an der tiefsten Stelle der Dichtungsnut oder außen angrenzend. Häufig empfiehlt es sich aber aus Symmetriegründen, nur die Anschlussbereiche um die Öffnungen 5 und 7 herum, also um diejenigen Öffnungen, die vom weniger aggressiven Medium durchströmt werden und von den üblichen Dichtungen 5a und 7a umgeben sind, aus dem kostengünstigeren Basismaterial herzustellen oder damit zu belegen. Diese Bereiche sind durch die Bezugszeichen 16a und 17a markiert. Sie erstrecken sich vorzugsweise bis zur Mitte der Plattenschmalseite. Von dort laufen sie in Richtung auf die Dichtung 13a und biegen dann in den Zwischenbereich zwischen den Dichtungen 5a, 7a und 13a ab, bis sie die Platten-Breitseite erreichen.

Die auf die Wärmetauscherplatte 3a folgende Platte 3b ist mit ihrer Vorderseite in Figur 3 dargestellt. Sie hat die gleiche Dichtungskonfiguration wie die Rückseite der Platte 3a, das heißt, dass der zwischen beiden Platten gebildete Zwischenraum von dem durch die Öffnungen 5 und 7 zugeführten, weniger aggressiven Medium beaufschlagt wird. Hier kann also die von der Dichtung 13b umschlossene wärmetauschende Fläche 18b mit den die Öffnungen 5 und 7 umgebenden Anschlussbereichen 16b und 17b aus dem kostengünstigeren, weniger resistenten Werkstoff bestehen, wogegen die Anschlussbereiche 19b und 20b mit den von Dichtungen 4b bzw. 6b umgebenen Öffnungen 4 bzw. 6 aus dem resistenteren Material bestehen oder damit belegt sein müssen, weil in diesen Öffnungen das aggressivere Medium strömt.

Wie man sieht, haben alle Anschlussbereiche 16a, b; 17a, b; 19a, b; 20a, b die gleiche Größe und Kontur, so dass die Platte insoweit einen symmetrischen Aufbau erhält.

Hinter der Platte 3b folgt dann wieder eine Platte des Typs 3a, so dass der hinter der Platte 3b liegende Zwischenraum wieder von dem aggressiveren Medium durchströmt wird und so wiederholt sich die Reihenfolge der Wärmetauscherplatten mit wechselnder Werkstoff- und Dichtungskonfiguration in an sich bekannter Weise.

Selbstverständlich können die Platten 3a und 3b in bekannter Weise durch Rippen, Noppen oder dergleichen profiliert sein, um den Wärmeübergang zu verbessern.

Die vorstehend beschriebenen Zusammenhänge der erfindungsgemäßen Platten-Ausgestaltung werden nachfolgend anhand der Figuren 4 und 5 noch näher erläutert. Diese zeigen jeweils Schnittansichten von Rohblechteilen zur Herstellung der erfindungsgemäßen Wärmetauscherplatten 3a, 3b gemäß den Figuren 2 und 3. Dabei bedeutet der Begriff "Rohblech" im Rahmen der vorliegenden Beschreibung, dass die gezeigten, bereits plattierten oder belegten Rohbleche noch nicht weiterverarbeitet (beispielsweise umgeformt oder mit Durchflussöffnungen versehen) wurden, um daraus die betriebsfertigen Wärmetauscherplatten herzustellen.

Das Rohblech 3a' gemäß Figur 4 ist zur Herstellung der Wärmetauscherplatte gemäß Figur 2 vorgesehen und weist demnach an seiner dargestellten Vorderseite in rechten, oberen und unteren Anschlussbereichen 16a und 17a den niederwertigen Werkstoff auf, während es in dem hauptsächlichen, wärmetauschenden Bereich 18a und den damit in Fließverbindung stehenden Anschlussbereichen 19a, 20a links oben und unten aus dem hochwertigen Werkstoff besteht.

Die Figuren 4a und 4b zeigen die Querschnitte A-A bzw. B-B. Dabei erkennt man in der oberen Hälfte von Figur 4a den schon bezeichneten Werkstoffübergang zwischen hochgradig korrosionsbeständigem und weniger korrosionsbeständigem Werkstoff, wogegen der untere Bereich von Figur 4a die Verhältnisse an der Plattenrückseite zeigt, wo der weniger hochwertige Werkstoff durchläuft.

Anders sind die Verhältnisse in Figur 4b. Hier läuft an der Vorderseite der Platte der korrosionsbeständigere Werkstoff durch, wogegen an der Rückseite der höherwertige Werkstoff nur im Anschlussbereich 19b benötigt wird, nicht aber in der angrenzenden großflächigen wärmetauschenden Fläche 18b.

Analog zeigt Figur 5 ein Rohblech 3b' für Wärmetauscherplatten, die mit ihrer Vorderseite primär von dem weniger aggressiven Medium beaufschlagt werden. Die Figuren 5a und 5b zeigen Schnittansichten entlang der Linie C-C bzw. der Linie D-D in Figur 5.

Hier besteht die Plattenvorderseite wie in Figur 3 in dem großflächigen wärmetauschenden Bereich 18' sowie in den beiden damit in Fließverbindung stehenden Anschlussbereichen 16b, 17b rechts oben und unten aus dem weniger korrosionsbeständigen Werkstoff, wogegen die Anschlussbereiche 19a, 20b für das korrosivere Medium links oben und unten aus dem korrosionsbeständigeren Material bestehen. Diese Anschlussbereiche stehen an der vom aggressiven Medium beaufschlagten Plattenrückseite in Fließverbindung mit dem großflächigen Wärmetauschbereich, so dass letzterer durchgehend aus dem korrosionsbeständigeren Material hergestellt sein muss. Man sieht dies in Figur 5a, wo die untere Hälfte 18a die Plattenrückseite abbildet.

Entsprechend sieht man in Figur 5b, dass im Schnittbereich D-D die Platten-vorderseite 16b, 18b durchgehend aus dem weniger korrosionsbeständigen Material besteht, wogegen die Plattenrückseite dieses Material nur im Anschlussbereich 16a für das weniger aggressive Medium aufweist.

Es liegt jedoch auch im Rahmen der Erfindung, einzelne Anschlussbereiche nur einlagig auszubilden. So kann beispielsweise in Figur 2 und der korrespondierenden Figur 4 und 4a in der vorderen Lage auf die Anschlussbereiche 16a und 17 a verzichtet werden, so dass dort nur die rückseitige Lage 18b vorhanden ist. Die dabei auftretende Halbierung in der Plattenwandstärke kann durch eine entsprechend stärkere Dichtung 5a und 7a überbrückt werden. Besonders vorteilhaft ist diese einlagige Ausbildung in denjenigen Anschlussbereichen, die aus dem höherwertigen, korrosionsbeständigeren Material bestehen. Hier könnte gemäß Figur 3 und der korrespondierenden Figur 5 und 5a auf die Anschlussbereiche 19b und 20b verzichtet und die daraus resultierende Halbierung der Plattenstärke durch entsprechend dickere Dichtungen 4b und 6b kompensiert werden.

Für das Verbinden der einzelnen Plattenlagen und Lagen-Teilstücke bieten sich verschiedene Möglichkeiten. So ist es beispielsweise möglich, zunächst eine komplette Plattenunterseite und danach eine komplette Plattenoberseite herzustellen und diese beiden Lagen dann miteinander zu verbinden. Alternativ können aber zunächst auch nur Teilstücke der Ober- und Unterseite miteinander verbunden und danach die noch fehlenden Anschlussbereiche verbunden werden. Besonders günstig ist es jedoch, die Platte aus allen Teilstücken der Ober- und Unterseite zusammen mit einem Lot als Bindemittel zusammenzusetzen und danach durch Erhitzung in einem Ofen die Verbindung aller Teile gleichzeitig herbeizuführen.

Erfindungsgemäß werden auf diese Weise Wärmetauscherplatten für einen Plattenwärmetauscher geschaffen, die in der Lage sind, der Einwirkung durch ein relativ aggressives Medium zu widerstehen, ohne dass dazu die gesamte Platte in einem hochwertigen und entsprechend teureren Werkstoff ausgebildet sein müsste.

## Patentansprüche

1. Wärmetauscherplatte (3a, 3b) für einen Plattenwärmetauscher mit in der Plattenebene angeordneten Durchflussöffnungen (4-7) für fluide Medien, die in einem ersten Werkstoff, insbesondere Stahl oder Edelstahl, ausgebildet ist, wobei
die Wärmetauscherplatte (3a, 3b) im Wesentlichen nur in solchen Teilbereichen (18a; 19a, b; 20a, b) ihrer Oberfläche auf ihrer Vorder- und/oder Rückseite, in welchen die Wärmetauscherplatte (3a, 3b) mit einem bestimmten, insbesondere relativ aggressiveren der fluiden Medien in Kontakt kommt, aus einem anderen Werkstoff besteht oder damit belegt ist, wobei
die Wärmetauscherplatte (3a, 3b) an ihrer Vorderseite und ihrer Rückseite jeweils einen großflächigen, wärmetauschenden Bereich (18a, 18b) aufweist, und **dadurch gekennzeichnet, dass**
die Wärmetauscherplatte (3a, 3b) an ihrer in dem wärmetauschenden Bereich (18a) mit dem einem, insbesondere relativ aggressiveren der fluiden Medien in Kontakt kommenden Oberfläche (18a, 19a, 20a) in dem wärmetauschenden Bereich (18a) sowie fließtechnisch damit verbundenen Anschlussbereichen (19a, 20a) aus dem anderen Werkstoff besteht oder damit belegt ist, und dass die Wärmetauscherplatte (3a, 3b) an ihrer in dem wärmetauschenden Bereich (18b) mit dem anderen der fluiden Medien in Kontakt kommenden Oberfläche (16b, 17b, 18b) nur in Anschlussbereichen (19b, 20b) für das eine Medium aus dem anderen Werkstoff besteht oder damit belegt ist.

2. Wärmetauscherplatte (3a, 3b) nach Anspruch 1,
**dadurch gekennzeichnet,**
**dass** die Wärmetauscherplatte (3a, 3b) an ihrer Vorderseite und ihrer Rückseite zusätzlich zu dem jeweils einen großflächigen, wärmetauschenden Bereich (18a, 18b) zumindest jeweils vier jeweils eine Durchflussöffnung (4-7) enthaltende Anschlussbereiche (16a, b; 17a, b; 19a, b; 20a, b) für die wärmetauschenden Medien aufweist, wobei die Anschlussbereiche wechselseitig in den wärmetauschenden Bereich münden bzw. durch Dichtungen (5a, 7a, 4b, 6b) davon getrennt sind.

3. Wärmetauscherplatte (3a, 3b) nach Anspruch 1,
**dadurch gekennzeichnet,**
**dass** die-Wärmetauscherplatte (3a, 3b) im Bereich von Durchbrechungen, welche die Durchflussöffnungen (4-7) bilden, an ihrer mit dem einem, insbesondere relativ aggressiveren der fluiden Medien in Kontakt kommenden Oberfläche vollständig aus dem anderen Werkstoff besteht oder damit belegt ist.

4. Wärmetauscherplatte (3a, 3b) nach Anspruch 1,
**dadurch gekennzeichnet,**
**dass** der andere Werkstoff aus korrosionsbeständigerem Material besteht oder damit beschichtet ist.

5. Wärmetauscherplatte nach Anspruch 4,
**dadurch gekennzeichnet,**
**dass** sie sowohl in den Anschlussbereichen (19a, 20a) für das aggressive Medium als auch in dem daran angeschlossenen wärmetauschenden Bereich (18a) aus dem höherwertigeren Werkstoff besteht oder damit belegt ist.

6. Wärmetauscherplatte nach Anspruch 1,
**dadurch gekennzeichnet,**
**dass** sie in den Anschlussbereichen (16a, 17a) benachbart zu dem oder den Anschlussbereichen (19a, 20a) aus dem höherwertigeren Werkstoff mit dem niederwertigeren Werkstoff ausgebildet ist.

7. Wärmetauscherplatte nach Anspruch 1,
**dadurch gekennzeichnet,**
**dass** die Übergänge zwischen benachbarten, unterschiedlich korrosionsbeständigen Werkstoff-Belegungen in den nicht strömungsbeaufschlagten Bereichen der Platte verlaufen.

8. Plattenwärmetauscher für fluide Medien mit wenigstens einem Einlass (9) und wenigstens einem Auslass (11) für ein erstes, insbesondere wenig aggressives Medium, mit wenigstens einem Einlass (12) und wenigstens einem Auslass (10) für ein zweites, aggressiveres Medium und mit einer Anzahl von Wärmetauscherplatten (3), die in fluidtechnischer Wirkverbindung mit den Einlässen und Auslässen in dem Plattenwärmetauscher derart angeordnet sind, dass die Medien jeweils in benachbarten Plattenzwischenräumen strömen,
**dadurch gekennzeichnet,**
**dass** wenigstens einige der Wärmetauscherplatten (3) als Wärmetauscherplatte (3a, 3b) gemäß einem der vorangehenden Ansprüche ausgebildet sind.

9. Verfahren zur Herstellung einer Wärmetauscherplatte (3a, 3b) für einen Plattenwärmetauscher, wobei ihre dem weniger korrosiven Medium zugeordnete Vorderseite an ihrer wärmetauschenden Fläche (18b) und den damit in Fließverbindung stehenden Anschlussbereichen (16b, 17b) aus einem weniger korrosionsbeständigen Werkstoff hergestellt werden, dass damit die Anschlussbereiche (19b, 20b) für das korrosive Medium aus einem korrosionsbeständigeren Werkstoff verbunden werden, wogegen plattenrückseitig die wärmetauschende Fläche (18a) und die damit in Fließverbindung stehenden Anschlussbereiche (19a, 20a) für das korrosivere Medium aus einem korrosionsbeständigeren Werkstoff und die verbleibenden Anschlussbereiche (16a, 17a) aus dem weniger korrosionsbeständigen Werkstoff hergestellt und passend miteinander verbunden werden, worauf die so gebildete, mehrlagige Platte profiliert wird.

10. Verfahren nach Anspruch 9,
**dadurch gekennzeichnet,**
**dass** die Lagen einer Platte mit ihren wärmetauschenden Bereichen (18a, 18b) und allen Anschlussbereichen (19a, 19b, 20a, 20b) zusammen mit einem Bindemittel vollständig zusammengesetzt, und danach gleichzeitig miteinander verbunden werden, wobei vorzugsweise als Bindemittel ein Lot verwendet wird und die Verbindung in einem Ofen erfolgt.

11. Verfahren nach Anspruch 9,
**dadurch gekennzeichnet,**
**dass** die verschiedenen Plattenbereiche durch Löten, insbesondere Hartlöten verbunden werden.

12. Verfahren nach Anspruch 9,
**dadurch gekennzeichnet,**
**dass** die gebildete, mehrlagige Platte vor und/oder nach dem Profilieren gelocht wird, oder dass zur Bildung der mehrlagigen Platte verwendete Rohbleche vor einem Verbinden zu der mehrlagigen Platte gelocht werden.

13. Verfahren nach Anspruch 9,
**dadurch gekennzeichnet,**
**dass** jeweils durchgehende Lagen ein- und desselben Werkstoffes in assymetrischer Form hergestellt werden und diese Lagen durch Anschlussbereiche aus dem anderen Werkstoff ergänzt werden.

14. Verfahren nach Anspruch 9,
**dadurch gekennzeichnet,**
**dass** nur die Kernbereiche (18a, 18b) der Blechlagen ohne Anschlussbereiche hergestellt werden,

15. Verfahren nach Anspruch 9,
**dadurch gekennzeichnet,**
**dass** die Anschlussbereiche (16a, 17a, 19b, 20b) in doppelter Wandstärke vorliegen,

## Claims

1. Heat exchanger plate (3a, 3b) for a plate heat exchanger having throughflow openings (4-7) for fluid media arranged in the plane of the plate, which heat exchanger plate is formed in a first material, especially steel or special steel, wherein
the heat exchanger plate (3a, 3b) is made from another material, or is covered therewith, substantially only in those sub-regions (18a; 19a, b; 20a, b) of the surface of its front and/or rear side(s) in which the heat exchanger plate (3a, 3b) comes into contact with a certain one of the fluid media, especially a relatively more aggressive of the fluid media,
the heat exchanger plate (3a, 3b) having a heat-exchanging region (18a, 18b) of large surface area on its front side and on its rear side, and
**characterised in that**
the heat exchanger plate (3a, 3b), on its surface (18a, 19a, 20a) that, in the heat-exchanging region (18a), comes into contact with the one of the fluid media, especially a relatively more aggressive of the fluid media, is made from the other material, or is covered therewith, in the heat-exchanging region (18a) and in port regions (19a, 20a) in fluidic communication therewith, and that
the heat exchanger plate (3a, 3b), on its surface (16b, 17b, 18b) that, in the heat-exchanging region (18b), comes into contact with the other of the fluid media, is made from the other material, or is covered therewith, only in port regions (19b, 20b) for the one medium.

2. Heat exchanger plate (3a, 3b) according to claim 1,
**characterised in that**
the heat exchanger plate (3a, 3b) has on its front side and on its rear side, in addition to the heat-exchanging region (18a, 18b) of large surface area, at least four port regions (16a, b; 17a, b; 19a, b; 20a, b) each containing a throughflow opening (4-7) for the heat-exchanging media, the port regions alternately opening into the heat-exchanging region and being separated therefrom by seals (5a, 7a, 4b, 6b).

3. Heat exchanger plate (3a, 3b) according to claim 1,
**characterised in that**
in the region of holes that form the throughflow openings (4-7), the surface of the heat exchanger plate (3a, 3b) that comes into contact with the one of the fluid media, especially a relatively more aggressive of the fluid media, is made entirely from the other material or is covered therewith.

4. Heat exchanger plate (3a, 3b) according to claim 1,
**characterised in that**
the other material consists of more corrosion-resistant material or is coated therewith.

5. Heat exchanger plate according to claim 4,
**characterised in that**
it is made of the higher grade material, or is covered therewith, both in the port regions (19a, 20a) for the aggressive medium and in the heat-exchanging region (18a) adjoining those port regions.

6. Heat exchanger plate according to claim 1,
**characterised in that**,
in the port regions (16a, 17a) adjacent to the port region(s) (19a, 20a) that are made of the higher grade material, the plate is formed by the lower grade material.

7. Heat exchanger plate according to claim 1,
**characterised in that**
the transitions between neighbouring material coverings of different corrosion resistance run in the regions of the plate that are not acted upon by flow.

8. Plate heat exchanger for fluid media having at least one inlet (9) and at least one outlet (11) for a first medium, especially a less aggressive medium, having at least one inlet (12) and at least one outlet (10) for a second, more aggressive medium and having a number of heat exchanger plates (3) which are arranged in operative fluidic communication with the inlets and outlets in the plate heat exchanger in such a way that the media flow in neighbouring inter-plate spaces,
**characterised in that**
at least some of the heat exchanger plates (3) are in the form of a heat exchanger plate (3a, 3b) in accordance with any one of the preceding claims.

9. Method of producing a heat exchanger plate (3a, 3b) for a plate heat exchanger, wherein the front side of the plate, which is associated with the less corrosive medium, is on its heat-exchanging surface (18b) and in the port regions (16b, 17b) in fluidic communication therewith produced from a less corrosion-resistant material, the port regions (19b, 20b) for the corrosive medium, which are made from a more corrosion-resistant material, being joined thereto, whereas on the rear side of the plate the heat-exchanging surface (18a) and the port regions (19a, 20a) in fluidic communication therewith for the more corrosive medium are produced from a more corrosion-resistant material and the remaining port regions (16a, 17a) from the less corrosion-resistant material and are suitably joined to one another, whereupon the multi-layer plate so formed is subjected to profiling.

10. Method according to claim 9,
**characterised in that**
the layers of a plate with their heat-exchanging regions (18a, 18b) and all port regions (19a, 19b, 20a, 20b) are fully assembled together with a bonding means and are then joined to one another simultaneously, a solder preferably being used as bonding means and the joining preferably taking place in an oven.

11. Method according to claim 9,
**characterised in that**
the different regions of the plate are joined by soldering, especially hard soldering.

12. Method according to claim 9,
**characterised in that**
the resulting multi-layered plate is perforated before and/or after profiling, or sheet metal blanks used to form the multi-layered plate are perforated prior to joining to form the multi-layered plate.

13. Method according to claim 9,
**characterised in that**
asymmetrically shaped continuous layers made of the same one material are produced and those layers are supplemented by port regions made from the other material.

14. Method according to claim 9,
**characterised in that**
only the core regions (18a, 18b) of the sheet metal layers without port regions are produced.

15. Method according to claim 9,
**characterised in that**
the port regions (16a, 17a, 19b, 20b) are of double wall thickness.

## Revendications

1. Plaque d'échangeur thermique (3a, 3b) pour un échangeur thermique à plaques avec des ouvertures de passage (4-7) disposées dans le plan de la plaque pour des médias fluides, qui est réalisée dans un premier matériau, en particulier en acier ou en acier inoxydable, laquelle plaque d'échangeur thermique (3a, 3b) est composée ou revêtue d'un autre matériau essentiellement seulement dans les zones partielles (18a ; 19a, b ; 20a, b) de sa surface sur sa face avant ou arrière dans lesquelles la plaque d'échangeur thermique (3a, 3b) est en contact avec un média fluide donné, en particulier relativement plus agressif, la plaque d'échangeur thermique (3a, 3b) présentant sur sa face avant et sur sa face arrière une zone étendue d'échange de chaleur (18a, 18b),
**caractérisée en ce que** la plaque d'échangeur thermique (3a, 3b) est composée ou revêtue de l'autre matériau sur sa surface (18a, 19a, 20a) en contact avec ledit média fluide en particulier relativement plus agressif dans la zone d'échange de chaleur (18a) ainsi que dans les zones de raccordement (19a, 20a) en liaison fluidique avec celle-ci, et que la plaque d'échangeur thermique (3a, 3b) est composée ou revêtue de l'autre matériau sur sa surface (16b, 17b, 18b) en contact avec l'autre média fluide dans la zone d'échange de chaleur (18b) seulement dans les zones de raccordement (19b, 20b) pour ledit média.

2. Plaque d'échangeur thermique (3a, 3b) selon la revendication 1,
**caractérisée en ce**
**que** la plaque d'échangeur thermique (3a, 3b) présente sur sa face avant et sa face arrière, en plus de la zone étendue d'échange de chaleur (18a, 18b) respective, chaque fois au moins quatre zones de raccordement (16a, b ; 17a, b ; 19a, b ; 20a, b) contenant chacune une ouverture de passage (4-7) pour les médias d'échange de chaleur, les zones de raccordement débouchant alternativement d'un côté et de l'autre dans la zone d'échange de chaleur ou étant séparées de celle-ci par des joints (5a, 7a, 4b, 6b).

3. Plaque d'échangeur thermique (3a, 3b) selon la revendication 1,
**caractérisée en ce**
**que** la plaque d'échangeur thermique (3a, 3b) est composée entièrement ou revêtue de l'autre matériau dans la zone de percements qui forment les ouvertures de passage (4-7) sur sa surface en contact avec ledit média fluide en particulier relativement plus agressif.

4. Plaque d'échangeur thermique (3a, 3b) selon la revendication 1,
**caractérisée en ce**
**que** l'autre matériau est composé ou revêtu d'un matériau plus résistant à la corrosion.

5. Plaque d'échangeur thermique selon la revendication 4,
**caractérisée en ce**
**qu'**elle est composée ou revêtue du matériau de qualité supérieure aussi bien dans les zones de raccordement (19a, 20a) pour le média agressif que dans la zone d'échange de chaleur (18a) qui y est raccordée.

6. Plaque d'échangeur thermique selon la revendication 1,
**caractérisée en ce**
**qu'**elle est réalisée dans le matériau de qualité inférieure dans les zones de raccordement (16a, 17a) adjacentes à la ou aux zones de raccordement (19a, 20a) en matériau de qualité supérieure.

7. Plaque d'échangeur thermique selon la revendication 1,
**caractérisée en ce**
**que** les jonctions entre revêtements en matériaux adjacents ayant une résistance à la corrosion différente s'étendent dans les zones de la plaque non soumises à l'écoulement.

8. Echangeur thermique à plaques pour médias fluides doté d'au moins une entrée (9) et d'au moins une sortie (11) pour un premier média, en particulier peu agressif, d'au moins une entrée (12) et d'au moins une sortie (10) pour un deuxième média plus agressif et d'une pluralité de plaques d'échangeur thermique (3) qui sont disposées dans l'échangeur thermique à plaques en liaison fonctionnelle fluidique avec les entrées et les sorties de telle manière que les médias passent chaque fois dans les espaces entre plaques adjacentes,
**caractérisé en ce**
**qu'**au moins quelques-unes des plaques d'échangeur thermique (3) sont réalisées sous la forme d'une plaque d'échangeur athermique (3a, 3b) selon une des revendications précédentes.

9. Procédé de fabrication d'une plaque d'échangeur thermique (3a, 3b) pour un échangeur thermique à plaques, dans lequel sa face avant associée au média moins corrosif est fabriquée dans un matériau moins résistant à la corrosion sur sa surface d'échange de chaleur (18b) et dans les zones de raccordement (16b, 17b) en liaison fluidique avec celle-ci, que les zones de raccordement (19b, 20b) pour le média corrosif dans un matériau plus résistant à la corrosion sont reliées à celle-ci, tandis que sur la face arrière de la plaque la surface d'échange de chaleur (18a) et les zones de raccordement (19a, 20a) en liaison fluidique avec celle-ci pour le média plus corrosif sont fabriquées dans un matériau plus résistant à la corrosion et les zones de raccordement (16a, 17a) restantes dans le matériau moins résistant à la corrosion et reliées entre elles de manière appropriée, après quoi la plaque multicouche ainsi formée est profilée.

10. Procédé selon la revendication 9,
**caractérisée en ce**
**que** les couches d'une plaque avec leurs zones d'échange de chaleur (18a, 18b) et toutes les zones de raccordement (19a, 19b, 20a, 20b) sont entièrement assemblées ensemble avec un moyen adhésif et ensuite simultanément reliées ensemble, le moyen adhésif étant de préférence un métal d'apport de brasage et la liaison étant effectuée dans un four.

11. Procédé selon la revendication 9,
**caractérisé en ce**
**que** les différentes zones de la plaque sont reliées par brasage, en particulier par brasage fort,

12. Procédé selon la revendication 9,
**caractérisé en ce**
**que** la plaque multicouche formée est percée avant et/ou après le profilage, ou que des tôles brutes utilisées pour former la plaque multicouche sont percées avant la liaison en une plaque multicouche.

13. Procédé selon la revendication 9,
**caractérisé en ce**
**que** des couches continues du même matériau sont fabriquées sous forme asymétrique et ces couches sont complétées par des zones de raccordement composées de l'autre matériau.

14. Procédé selon la revendication 9,
**caractérisé en ce**
**que** seules les zones centrales (18a, 18b) des couches de tôle sont fabriquées sans zones de raccordement.

15. Procédé selon la revendication 9,
**caractérisé en ce**
**que** les zones de raccordement (16a, 17a, 19b, 20b) sont présentes en double épaisseur de paroi.
